# FASCICULE DE BREVET EUROPEEN

(11) **EP 0 071 593 B1**
(45) Date de publication et mention de la délivrance du brevet: **16.04.1986**
(21) Numéro de dépôt: 82870043.5
(22) Date de dépôt: 29.07.1982
(51) Int. Cl.: F24H 7/04

(54) **Constructions modulaires des appareils de chauffage par accumulation**
Speicherheizung in Modulbauweise
Modular constructions for storage heaters

(30) Priorité: 31.07.1981 EP 81200862
(43) Date de publication de la demande: 09.02.1983
(73) Titulaire: ATELIERS DE CONSTRUCTIONS ELECTRIQUES DE CHARLEROI (ACEC) Société Anonyme, B-1050 Bruxelles (BE)
(72) Inventeur: Van Hove, Paul, B-1610 Ruysbroeck (BE)
(74) Mandataire: Bossard, Franz

## Description

L'invention concerne un appareil de chauffage par accumulation composé d'une superstructure et d'un noyau accumulateur prenant appui par l'intermédiaire d'une barrière isolante sur un caisson à l'intérieur duquel se glisse à la manière d'un tiroir une entité étanche comportant l'échangeur de chaleur et le groupe moto-ventilateur.

Parmi les différents types d'appareils de chauffage par accumulation, de nombreux modèles utilisent un échangeur de chaleur air-eau pour extraire les calories emmagasinées dans le noyau accumulateur et les céder à un circuit de chauffage. Le transfert de calories est réalisé par une masse d'air pulsée, en circuit fermé, à travers les canaux du noyau accumulateur et l'échangeur de chaleur. Dans ces appareils, une bonne étanchéité de tout le circuit d'air est recherchée pour éviter des pertes de calories et une diminution du rendement. Dans la pratique, la difficulté principale est d'éviter des rentrées d'air frais dans les parties du circuit en dépression. Fonctionnant avec une masse d'air constante, ces rentrées d'air frais correspondent évidemment à des pertes d'air chaud, dans les parties du circuit d'air en surpression et réduisent le rendement de l'appareil. Au sortir du ventilateur, le circuit d'air présente une légère surpression qui diminue au fur et à mesure des pertes de charge rencontrées dans les canaux de ventilation du noyau accumulateur. A l'entrée de l'échangeur la pression dans le circuit d'air est proche de celle de l'ambiance. Mais à cause des pertes de charge très importantes crées par l'échangeur de chaleur, il règne dans l'espace compris entre l'échangeur de chaleur et le ventilateur une forte dépression susceptible d'engendrer des rentrées d'air parasites dans l'appareil.

Une autre raison de la diminution du rendement est due aux masses d'air chaud qui n'ayant pas suivi le trajet normal du circuit d'air viennent encombrer le ventilateur sans avoir emmagasiné ou cédé le nombre de calories prévu.

A cause des températures, de l'ordre de 600 °C, auxquelles le noyau accumulateur est porté, l'étanchéité du circuit d'air de ces appareils ne peut être réalisée qu'avec des joints métalliques en utilisant par exemple des brides métalliques comme montré dans le brevet AT-B-309 607. Mais ces joints d'étanchéité métalliques constituent des points de passage à travers tout l'appareil pour les courants de fuite que les éléments chauffants engendrent à haute température. Ces courants de fuite constituent un danger évident pour la sécurité des personne et la protection des bâtiments.

Dans le EP-A-0 038 305 (appartenant à l'état de la technique selon l'article 54 (3) de la C.B.E.) on a proposé de faciliter le démontage de l'appareil en cas de panne en utilisant un support amovible servant à délimiter la partie inférieure du circuit d'air et sur lequel sont montés de manière solidaire l'échangeur de chaleur et le ventilateur. Cette entité se monte latéralement par coulissement dans le compartiment intérieur mais ce type de montage rend l'étanchéité de toute la partie inférieure du circuit d'air dépendante de la qualité du remontage et risque d'être compromise par un déboîtement de cette entité due au raccordement des conduits d'amenée et d'arrivée d'eau.

Une étanchéité rigoureuse dans la partie du circuit en dépression supprime toute rentrée d'air frais dans l'appareil et, puisque celui-ci fonctionne à masse d'air constante, évite également toute fuite d'air chaud vers l'extérieur au départ du reste du circuit d'air qui peut alors être construit plus simplement pour installer une barrière isolante contre les courants de fuite.

L'invention revendiquée remédie aux inconvénients précités par des dispositions constructives permettant d'obtenir l'étanchéité dans la partie du circuit d'air en dépression et de concevoir le reste du circuit d'air pour en permettre une isolation efficace.

L'appareil comporte notamment un caisson faisant office de glissière dans laquelle s'insère, à la manière d'un tiroir, un module formé d'un groupe moto-ventilateur, d'échangeur de chaleur et du cône déflecteur reliant de façon parfaitement étanche l'échangeur de chaleur au ventilateur. Au-dessus de ce caisson et séparé de celui-ci par une isolation thermique, se trouve une superstructure métallique formée d'une cheminée avant, d'une cheminée arrière maintenue par un couvercle supérieur. Tout l'ensemble est entouré d'une isolation thermique qui l'isole de l'extérieur.

Les figures suivantes montrent l'invention plus en détails.

Les figures 1a, 1b et 1c montrent les éléments situés dans le bas de l'appareil de chauffage par accumulation.

La figure 2 représente les éléments constitutifs de la superstructure métallique, disposée autour du noyau accumulateur.

La figure 3 est une coupe montrant l'ensemble de l'appareil.

. Les figures 4 et 5 donnent le détail de certains éléments.

La figure 1 montre un socle 1, de forme parallé- lipipédique, constitué de tôle de forte épaisseur, nervurée pour augmenter sa raideur et surmontée d'une série de pièces d'appui 2 destinées à reprendre la charge du noyau. Sous le socle 1 se trouve un isolant thermique 3 placé dans un bac métallique 4 pour protéger l'isolant 3 contre l'humidité de la surface de pose.

Devant le socle 1 se trouve un élément appelé avant socle 5, de construction plus légère, de même largeur mais de hauteur un peu supérieure à celle du socle 1, de manière à présenter un seuil 6 en haut et en bas du socle 1 pour servir de butée aux éléments coulissant à l'intérieur; cet avant socle 5 prolonge en quelque sorte le socle 1 vers l'avant. L'avant-socle 5 porte une ouverture 7 sur sa face supérieure et deux glissières 8 situées de part et d'autre de cette ouverture 7.

Derrière le socle 1 se trouve un autre élément appelé arrière-socle 9 dont la face supérieure est ouverte et qui est garnie à l'intérieur de deux déflecteurs 10 et 11 pour bien répartir les filets d'air à l'entrée du socle 1. Le socle 1, l'avant-socle 5 et l'arrière-socle 9 constituent un caisson 12 dans lequel vient se glisser, à la manière d'un tiroir, un ensemble d'éléments présentés dans les figures 1b et 1c. L'élément central du caisson 12, à savoir le socle 1, présente à la base un décrochage par rapport à l'avant-socle 5 et à l'arrière-socle 9 pour positionner l'isolant 3 et son bac de protection 4. L'épaisseur de l'isolant a été choisie de manière à ce que seul le socle 1 prenne appui sur le sol. Cette disposition garantit la reprise de toute la charge par le seul socle 1 et ce, même en cas d'affaissement léger du terrain sous le poids de l'appareil.

La figure 1b montre un échangeur de chaleur 13 raccordé par un cône déflecteur 14 à une volute 15 de ventilation.

Deux tôles horizontales 16 et 17 servent de guidage à l'intérieur du caisson 12 pour cet ensemble d'éléments constituant un module 18. Ces tôles de guidage 16 et 17 sont maintenues parallèles entre elles par deux entretoises 19 et 20 terminées respectivement par des rebords de fixation 21 et 22. L'échangeur de chaleur 13 est maintenu entre les deux tôles de guidage 16 et 17 par l'interposition de plaques isolantes 23 et 24 dont le rôle sera expliqué ultérieurement. Une plaque de fond 25 est solidarisée au module 18 et est munie d'un trou circulaire 26 autour duquel est disposée la volute 15 de ventilation. Pour assurer une bonne étanchéité entre l'échangeur de chaleur 13 et la volute de ventilation 15, le cône déflecteur 14 épouse à une extrémité le contour rectangulaire de l'échangeur de chaleur 13 et à l'autre extrémité il présente une section de forme circulaire prenant appui sur le trou circulaire 26 de la plaque de fond 25 et débouchant à l'intérieur de la volute de ventilation 15 par un rebord évasé 27. L'extrémité de la volute de ventilation 15 porte deux ailes 28 venant se glisser dans les glissières 8 du caisson 12. L'échangeur de chaleur 13 est muni de deux tuyaux de raccordement 29 et 30 au circuit de chauffage extérieur.

Le module 18 comporte encore un moto-ventilateur montré en figure 1c.

La figure 1c présente une plaque de fermeture isolante 31 munie d'un support 32 sur lequel repose un moteur 33 dont l'axe 34 entraîne une roue de ventilateur 35 nanti d'une ouïe 36.

La plaque de fermeture isolante 31 se fixe sur les rebords de fixation 21 et 22 de la plaque de fond 25 de façon à présenter l'ouïe 36 de la roue du ventilateur 35 au centre du rebord circulaire évasé 27 du cône déflecteur 14.

Lorsque l'on glisse le module 18 à l'intérieur du caisson 12, la plaque de fond 25 vient à butée sur le seuil 6 du socle 1 et les ailes 28 de la volute de ventilation 15 coulissent dans les glissières 8 de l'avant-socle 5 pour positionner convenablement la volute de ventilation 15 en face de l'ouverture 7 de l'avant-socle 5.

Cette ouverture 7 est entourée d'une rehausse 37 servant à canaliser le flux d'air sortant de la volute 15 de ventilation.

Sur l'avant-socle 5 est disposé un isolant thermique 38.

L'arrière-socle 9 porte deux pattes latérales 39 et une patte arrière 40 pour supporter un joint isolant 41 conformé pour ne pas gêner les filets d'air se dirigeant vers la face supérieure de l'arrière-socle 9.

La figure 2 montre l'ensemble des éléments métalliques disposés autour du noyau accumulateur, non représenté sur cette figure, et reposant sur le caisson 12 avec interposition des isolants thermiques 38 et 41 respectivement pour l'avant-socle 5 et l'arrière-socle 9 et pour le socle 1 un isolant 42 et 42' réparti en deux panneaux, de part et d'autre d'une cornière 43 servant de support à l'isolation thermique latérale non représentée. Deux tôles latérales 44 et 45 repliées dans le bas vers l'intérieur de l'appareil reposent sur le panneau isolant 42' et sont maintenues en place par le poids du noyau accumulateur. Côté avant-socle 5, ces tôles latérales 44 et 45 reçoivent une cheminée avant 46 et côté arrière-socle 9, une cheminée arrière 47.

La cheminée avant 46 a la forme générale d'un parallélépipède rectangle ouvert sur toute sa face supérieure et portant sur sa face inférieure une ouverture 48 s'alignant sur l'ouverture 7 de l'avant-socle 5. La face intérieure de la cheminée avant 46 est percée de trous 49 permettant à l'air véhiculé par le groupe moto-ventilateur de pénétrer dans les canaux du noyau accumulateur, non représenté.

Les faces latérales de la cheminée avant 46 portent des plis 50 permettant l'emboîtement de la cheminée avant 46 dans les tôles latérales 44 et 45. La cheminée avant 46 est également munie à sa partie supérieure d'un pli 51 pour l'emboîtement d'un élément supérieur. Ces plis 50, légèrement élastiques par conformation, offrent à la fois une étanchéité suffisante par emboîtement et une libre dilatation des assemblages sous l'effet des variations de température.

La cheminée arrière 47 est ouverte sur ses faces supérieure et inférieure et est percée de trous 52 et 53 respectivement sur ses faces intérieure et extérieure. Les trous 52 sur la face intérieure de la cheminée arrière 47 permettent à la fois l'insertion des éléments chauffants, non représentés, et la circulation de l'air sortant du noyau accumulateur, non représenté. Les trous 53 sur la face extérieure de la cheminée arrière 47 permettent le passage des éléments chauffants vers leur source d'alimentation en énergie électrique.

La cheminée arrière 47 porte également des plis latéraux 50 et un pli 51 à sa partie supérieure, identiques à ceux de la cheminée avant 46.

Une patte arrière 54 et des pattes latérales 55 permettent d'appuyer la cheminée arrière 47 sur l'arrière-socle 9 avec interposition du joint thermique 41.

Les tôles latérales 44 et 45, la cheminée avant 46 et la cheminée arrière 47 sont coiffées par un couvercle 56, muni, sur deux faces opposées de plis de raccordement 57 s'insérant dans les tôles latérales 44 et 45, les deux autres faces du couvercle 56 se glissant dans les plis 51 des cheminées avant et arrière.

L'ensemble formé des tôles latérales 44 et 45, de la cheminée avant 46, de la cheminée arrière 47 et du couvercle 56 constitue la superstructure métallique 58. Cette superstructure 58 est obtenue par simple emboîtement de ces constituants. La fixation des cheminées avant et arrière peut être complétée par des vis joignant les plis 50 des cheminées aux bords des tôles latérales 44 et 45, en veillant à ne pas contrarier la libre dilatation des éléments ; utilisation de boutonnières et de vis avec épaulement. Compte tenu de la nature des isolants utilisés pour l'isolation thermique de l'appareil, on peut atteindre un bon niveau d'isolation avec ces mêmes isolants.

La figure 3 fait apparaître une barrière isolante 59 qui sépare la superstructure métallique 58, entourant un noyau 60, du caisson 12 dans lequel est glissé le module 18. Cette barrière isolante 59 se compose de l'isolant 38 posé sur l'avant-socle 5, des panneaux 42 et 42' superposés au-dessus des pièces d'appui 2 et du joint isolant insérés entre les pattes latérales 39 et la patte arrière 40 de l'arrière-socle 9 et les pattes latérales 55 et la patte arrière 54 de la cheminée arrière 47.

Cette barrière isolante 59 empêche toute propagation des courants de fuite, engendrés par les éléments chauffants 61 portés à haute température, vers le caisson 12. Compte tenu de l'alimentation en étoile des éléments chauffants 61, la superstructure 58 et le noyau 60 constituent un point neutre libre, alors que l'enveloppe extérieure 62, le caisson 12 et le module 18 sont mis à la terre.

La figure 3 montre encore qu'au sortir de la roue 35 du ventilateur une petite quantité d'air peut s'introduire dans le socle 1 entre les plaques de guidage 16 et 17 et le cône déflecteur 14. Ce flux de fuite est arrêté par les isolants 23 et 24 disposé de part et d'autre de l'échangeur de chaleur.

Les figures 4 et 5 montrent l'arbre 34 reliant la roue 35 au moteur 33 passant à travers la plaque de fermeture isolante 31 dans un fourreau 63 obturé, côté moteur, par une rondelle 64 en matériau auto-lubrifiant à bas coefficient de frottement. Ladite rondelle porte un trou 65 d'un diamètre adapté à celui de l'arbre 34 et présente un prolongement vers sa partie supérieure nanti d'une fente 66 pour y introduire une vis 67. Cette vis 67 porte un épaulement 68 pour permettre à la rondelle 64 de rester appliquée contre la paroi suite à un éventuel déplacement de l'arbre 34.

## Revendications

1. Appareil de chauffage par accumulation comprenant un noyau accumulateur (60) reposant sur un socle (1) par l'intermédiaire d'une isolation thermique (42, 42'), des éléments chauffants (61) insérés dans le noyau accumulateur (60), un échangeur de chaleur (13) réuni par un cône déflecteur (14) à une volute de ventilation (15) d'un moto-ventilateur (33-36) pulsant l'air à travers une cheminée de distribution (46), les canaux du noyau accumulateur (60), et une cheminée collectrice (47) ; l'échangeur de chaleur (13), le cône déflecteur (14), le moto-ventilateur (33-36) et la volute de ventilation (15) formant une entité fermée (18) ; le socle (1) pourvu d'ouvertures de communication avec la cheminée de distribution (46) et la cheminée collectrice (47) caractérisé en ce que l'entité fermée (18) est munie de joints d'étanchéité non métalliques (23, 24, 64) empêchant les rentrées d'air dans les zones en dépression de manière que cette entité fermée (18) ainsi rendue étanche puisse être insérée sans précautions spéciales dans le socle (1) et en ce que le socle (1) de construction robuste comprend un avant-socle (5) et un arrière-socle (9), de construction plus légère, solidarisés avec le socle (1) pour former un caisson (12) dont la base présente, sur l'étendue du socle (1), un ressaut, éventuellement constitué d'un isolant (3) dans un bac de protection (4), sur lequel repose le poids de l'appareil.

2. Appareil de chauffage par accumulation selon la revendication 1, caractérisé en ce qu'une barrière isolante (59) isole complètement du socle (1) la base du noyau accumulateur (60), la base de la cheminée de distribution (46) et la base de la cheminée collectrice (47) de manière à interrompre les courants de fuite que les éléments chauffants engendrent à haute température.

3. Appareil de chauffage par accumulation selon une des revendications précédentes, caractérisé en ce que le circuit d'air desservant le noyau accumulateur (60) est constitué de tôles latérales (44, 45), d'une cheminée de distribution avant (46), d'une cheminée collectrice arrière (47) et d'un couvercle (56) assemblés entre eux par emboîtement (50, 51, 57) pour constituer une superstructure métallique (58).

.4. Appareil de chauffage par accumulation selon une des revendications précédentes, caractérisé en ce que les éléments constitutifs de la superstructure métallique (58) s'emboîtent à l'aide de plis (50, 51, 57) éventuellement élastiques situés sur certains bords des éléments à assembler.

5. Appareil de chauffage par accumulation selon une des revendications précédentes, caractérisé en ce que la barrière isolante (59) comprend un isolant thermique (38) séparant l'avant-socle (5) de la cheminée de distribution avant (46), conformé pour s'adapter à une rehausse (37) entourant l'ouverture du socle vers la cheminée de distribution, solidaire de l'avant-socle (5) et dont l'épaisseur est supérieure à la hauteur de cette rehausse (37), un isolant thermique constitué de deux panneaux isolants (42 et 42') séparés entre eux par une ou plusieurs cornières (43) servant de support à des isolants thermiques recouvrant les faces latérales (44 et 45), et un isolant thermique (41) conformés pour se poser sur les pattes latérales (39) et la ou les pattes arrières (40) de l'arrière-socle (9) entourant l'ouverture du socle vers la cheminée collectrice et pour servir d'appui à la cheminée arrière (47) par l'intermédiaire de pattes latérales (55) et de la ou des pattes arrière (56) de la cheminée arrière (47).

6. Appareil de chauffage par accumulation selon la revendication 5, caractérisé en ce que le cône déflecteur (14) est conformé à une extrémité pour servir de support aux tubes de l'échangeur de chaleur (13) et à l'autre extrémité pour prendre appui sur une plaque de fond (25) à proximité immédiate de la roue (35) du ventilateur.

7. Appareil de chauffage selon une des revendications précédentes, caractérisé en ce que le cône déflecteur (14) est supporté par la plaque de fond (25) et des entretoises (19 et 20) et est muni de plaques de guidage (16, 17).

8. Appareil suivant la revendication 7, caractérisé en ce que le cône déflecteur (14) est isolé des plaques de guidage (16, 17) par une ou plusieurs couches d'isolant thermique (23, 24).

9. Appareil de chauffage selon une des revendications précédentes, caractérisé en ce que l'arbre (34) reliant la roue de turbine (35) au moteur (33) passe à travers une paroi isolante (31) dans un fourreau (63) obturé en bout par une rondelle (64) en matériau-autolubrifiant à bas coefficient de frottement dont l'alésage est adapté au diamètre de l'arbre (34) et qui porte une fente 66 recevant une vis (67) avec un épaulement (68) de hauteur égale à l'épaisseur de la rondelle (64).

## Claims

1. Storage heater comprising a storage core (60) resting on a base (1) by means of a heat insulating means (42, 42'), heating elements (61) inserted in the storage core (60), a heat exchanger (13) connected by a deflecting cone (14) to a ventilation volute (15) of a motor fan (33-36) extracting the air through a distribution chimney (46), the ducts of the storage core (60) and a collecting chimney (47) ; the heat exchanger (13) the deflecting cone (14) the motor fan (33-36) and the ventilation volute (15) forming a closed unit (18) ; the base (1) provided with apertures for communication with the distribution chimney (46) and the collection chimney (47), characterised in that the closed unit (18) is provided with non- metallic sealing elements (23, 24, 64) preventing returns of air into the negative pressure zones in such a manner that this closed unit (18) thus made sealing-tight can be inserted without special precautions in the base (1), and in that the base (1), which is of robust construction, comprises a forebase (5) and an afterbase (9) of lighter construction which are rendered fast with the base (1) to form a casing (12) the bottom of which has over the extent of the base (1) a projection possibly constituted by an insulating element (3) in a protective container (4), on which the weight of the heater rests.

2. Storage heater according to claim 1, characterised in that an insulating barrier (59) completely insulates from the base (1) the bottom of the storage core (60) the bottom of the distribution chimney (46) and the bottom of the collecting chimney (47) so as to interrupt the leakage flows which the heating elements produce at high temperature.

3. Storage heater according to one of the preceding claims, characterised in that the air circuit serving the storage core (60) is constituted by lateral metal plates (44, 45) a front distribution chimney (46) a rear collecting chimney (47) and a cover (56) connected to one another by interlocking (50, 51, 57) to constitute a metal superstructure (58).

4. Storage heater according to one of the preceding claims, characterised in that the elements constituting the metal superstructure (58) fit into one another with the use of folds (50, 51, 57) which are possibly elastic and which are situated on certain edges of the elements which are to be assembled together.

5. Storage heater according to one of the preceding claims, characterised in that the insulating barrier (59) comprises a heat-insulating means (38) separating the forebase (1) from the front distribution chimney (46), shaped to fit against a raised element (37) surrounding the aperture in the base opening on to the distribution chimney, integral with the forebase (5) and with a thickness greater than the height of this raised element (37), a heat-insulating means constituted by two insulating panels (42 and 42') separated from one another by one or more angle elements (43) serving as supports for heat-insulating means covering the lateral faces (44 and 45), and a heat-insulating means (41) shaped to be placed on lateral tabs or flanges (39) and the rear flange or flanges (40) of the afterbase (9) surrounding the aperture of the base leading to the collecting chimney and for serving as supporting means for the rear chimney (47) through the agency of lateral flanges (55) and the rear flange or flanges (56) of the rear chimney (47).

6. Storage heater according to claim 5, characterised in that the deflecting cone (14) is shaped at one end to serve as a support for the tubes of the heat exchanger (13) and at the other end to bear against an end plate (25) in the immediate vicinity of the fan wheel (35).

7. Heater according to one of the preceding claims, characterised in that the deflecting cone (14) is supported by the end plate (25) and spacer elements (19 and 20) and is provided with guide plates (16, 17).

8. Heater according to claim 7, characterised in that the deflecting cone (14) is insulated from the guide plates (16, 17) by one or more layers of heat-insulating material (23, 24).

9. Heater according to one of the preceding claims, characterised in that the shaft (34) connecting the fan wheel (35) to the motor (33) extends through an insulating wall (31) in a sheath (63) closed at the end by a washer (64) of self-lubricating material with a low coefficient of friction the bore of which is adapted to the diameter of the shaft (34) and which comprises a slot (66) receiving a screw (67) with a shoulder (68) of a height equal to the thickness of the washer (64).

## Patentansprüche

1.. Speicherheizungsapparat aus einem Speicherkern (60), der über eine Wärmeisolierung (42, 42') auf einem Sockel (1) aufliegt, Heizelementen (61), die in den Speicherkern (60) eingesetzt sind, und aus einem Wärmeaustauscher (13), der über einen Umlenkkonus (14) mit einem Ventilations-Spiraldiffusor (15) einer Motor-Ventilator-Einheit (33-36) verbunden ist, die die Luft über einen Verteilerkamin (46), die Kanäle des Speicherkerns (60), und einen Sammlerkamin (47) umwälzt, wobei der Wärmeaustauscher (13), der Umlenkkonus (14), die Motor-Ventilator-Einheit (33-36) und der Ventilations-Spiraldiffusor (15) ein geschlossenes Gebilde (18) bilden, und der Sockel (1) mit Öffnungen zur Verbindung mit dem Verteilerkamin (46) und dem Sammlerkamin (47) versehen ist, dadurch gekennzeichnet, daß das geschlossene Gebilde (18) mit nichtmetallischen Dichtungen (23, 24, 64) versehen ist, die ein Eindringen von Luft in die unter Unterdruck stehenden Zonen verhindern, so daß dieses so abgedichtete, geschlossene Gebilde (18) ohne besondere Vorsichtsmaßnahmen in den Sockel (1) eingesetzt werden kann, und daß der robust gebaute Sockel (1) einen Vordersockel (5) und einen Hintersockel (9) von leichterer Bauweise aufweist, die mit dem Sockel (1) fest verbunden sind, wobei ein Kasten (12) gebildet wird, dessen Unterseite über dem Bereich des Sockels (1) einen Vorsprung aufweist, der eventuell aus einer Isolierung (3) in einem Schutzbehälter (4) besteht, auf der das Gewicht des Apparates ruht.

2. Speicherheizungsapparat gemäß Anspruch 1, dadurch gekennzeichnet, daß eine isolierende Barriere (59) die Unterseite des Speicherkerns (60), die Unterseite des Verteilerkamins (46), und die Unterseite des Sammlerkamins (47) vollständig von dem Sockel (1) isoliert, so daß die Leckströme unterbrochen werden, die die Heizelemente bei hoher Temperatur erzeugen.

3. Speicherheizungsapparat gemäß einem der vorhergehenden Ansprüche, dadurch gekennzeichnet, daß der über den Speicherkern (60) verlaufende Luftkreis von seitlichen Blechen (44, 45), einem vorderen Verteilerkamin (46), einem hinteren Sammlerkamin (47), und einem Deckel (56) gebildet wird, die durch Verfalzung (50, 51, 57) miteinander verbunden sind und eine metallische Superstruktur (58) bilden.

4. Speicherheizungsapparat gemäß einem der vorhergehenden Ansprüche, dadurch gekennzeichnet, daß die Elemente, aus denen die metallische Superstruktur (58) besteht, mit Hilfe von eventuell elastischen Gleitfalzen (50, 51, 57) miteinander verbunden werden, die auf bestimmten Rändern der zu verbindenden Elemente angeordnet sind.

5. Speicherheizungsapparat gemäß einem der vorhergehenden Ansprüche, dadurch gekennzeichnet, daß die isolierende Barriere (59) gebildet wird von einer Wärmeisolierung (38), die den Vordersockel (5) von dem vorderen Verteilerkamin (46) trennt, und die so geformt ist, daß sie an einem Aufsatzrahmen (37) anliegt, der die Öffnung des Sockels nach dem Verteilerkamin umgibt und mit dem Vordersockel (5) fest verbunden ist, wobei die Dicke dieser Wärmeisolierung (38) größer als die Höhe dieses Aufsatzrahmens (37) ist ; von einer Wärmeisolierung aus zwei isolierenden Platten (42 und 42'), die durch ein oder mehrere Winkelbleche (43) voneinander getrennt sind, die als Halterung für Wärmeisolierungen dienen, die die seitlichen Flächen (44 und 45) bedecken ; und von einer Wärmeisolierung (41), die so geformt ist, daß sie auf den seitlichen Ansätzen (39) und dem oder den hinteren Ansätzen (40) des Hiritersockels (39) aufliegt, die die Öffnung des Sockels nach dem Sammlerkamin umgeben, und daß sie über seitliche Ansätze (55) und den oder die hinteren Ansätze (56) des hinteren Kamins (47) als Auflage für den hinteren Kamin (47) dient.

6. Speicherheizungsapparat gemäß Anspruch 5, dadurch gekennzeichnet, daß der Umlenkkonus (14) an dem einen Ende so geformt ist, daß er als Halterung für die Rohre des Wärmeaustauschers (13) dient, und an dem, anderen Ende so geformt ist, daß er auf einer Stirnplatte (25) aufliegt, die in unmittelbarer Nähe des Ventilatorrades (35) angeordnet ist.

7. Heizungsapparat gemäß einem der vorhergehenden Ansprüche, dadurch gekennzeichnet, daß der Umlenkkonus (14) von der Stirnplatte (25) und Abstandsblechen (19 und 20) gehalten wird, und mit Führungsplatten (16, 17) versehen ist.

8. Apparat gemäß Anspruch 7, dadurch gekennzeichnet, daß der Umlenkkonus (14) durch eine oder mehrere Schichten einer Wärmeisolierung (23, 24) von den Führungsplatten (16, 17) isoliert ist.

9. Heizungsapparat gemäß einem der vorhergehenden Ansprüche, dadurch gekennzeichnet, daß die Welle (34), die das Turbinenrad (35) mit dem Motor (33) verbindet, in einer Hülse (63) durch eine isolierende Wand (31) hindurchgeführt ist, wobei die Hülse (63) am Ende durch eine Unterlegscheibe (64) aus selbstschmierendem Material mit niedrigem Reibungskoeffizienten verschlossen ist, deren Bohrung an den Durchmesser der Welle (34) angepaßt ist, und die einen Spalt (66) für eine Schraube (67) mit einer Schulter (68) von gleicher Höhe wie die Dicke der Unterlegscheibe (64) aufweist.
